# EUROPÄISCHE PATENTSCHRIFT

(11) **EP 2 942 529 B1**
(45) Veröffentlichungstag und Bekanntmachung des Hinweises auf die Patenterteilung: **10.07.2019**
(21) Anmeldenummer: 15166024.8
(22) Anmeldetag: 30.04.2015
(51) Int. Cl.: F04D 15/00

(54) **VERFAHREN ZUM BETREIBEN EINER FÖRDERFLÜSSIGKEIT FÖRDERNDEN FÖRDERPUMPE, FÖRDERPUMPE, FRISCHWASSERMODUL UND SOLARANLAGE**
METHOD FOR OPERATING A FEED PUMP THAT FEEDS A LIQUID, FEED PUMP, FRESH WATER MODULE AND SOLAR INSTALLATION
PROCÉDÉ DE FONCTIONNEMENT D'UNE POMPE D'ALIMENTATION ALIMENTANT UN FLUIDE D'ALIMENTATION, POMPE D'ALIMENTATION, MODULE D'EAU CHAUDE SANITAIRE ET INSTALLATION SOLAIRE

(30) Priorität: 07.05.2014 DE 102014106359
(43) Veröffentlichungstag der Anmeldung: 11.11.2015
(73) Patentinhaber: Xylem IP Holdings LLC, White Plains, NY 10604 (US)
(72) Erfinder: Laing, Oliver, 71083 Herrenberg (DE); Sagi, Zoltan, 2700 Cegléd (HU)
(74) Vertreter: Lenzing Gerber Stute

(56) Entgegenhaltungen:
- DE-A1-102011 008 165

## Beschreibung

Die Erfindung betrifft ein Verfahren zum Betreiben einer Förderflüssigkeit fördernden Förderpumpe, welche ein Laufrad und einen elektronisch kommutierten Elektromotor für den Drehantrieb des Laufrads umfasst, wobei die Förderpumpe in einem Drehzahlbereich des Laufrads zwischen einer oberen Drehzahl und einer endlichen ersten unteren Drehzahl betreibbar ist.

Die Erfindung betrifft ferner eine Förderpumpe zur Förderung von Flüssigkeit, mit einer Steuerungs- und/oder Regelungseinrichtung, welche einen Elektromotor ansteuert, wobei durch die Steuerungs- und/oder Regelungseinrichtung eine Durchflussmenge an Förderflüssigkeit einstellbar ist.

Weiterhin betrifft die Erfindung eine Verwendung der entsprechenden Förderpumpe.

Weiterhin betrifft die Erfindung ein Frischwassermodul und eine Solaranlage.

Aus der DE 10 2011 008 165 A1 ist ein Verfahren zum leistungsoptimierten Betreiben einer elektromotorisch angetriebenen Pumpe in einem hydraulischen System bei sehr geringen Volumenströmen bekannt, wobei die Sollförderhöhe der Pumpe in Abhängigkeit des Volumenstroms entlang einer voreingestellten Kennlinie geregelt wird. Die Sollförderhöhe wird gegenüber der voreingestellten Kennlinie abgesenkt, wenn der Volumenstrom einen Referenzwert unterschreitet, der maximal ein Zehntel des Maximalvolumenstroms auf der Kennlinie beträgt, wobei das Absenken solange erfolgt, wie der Volumenstrom unterhalb des Volumenstromreferenzwerts liegt und ein Förderhöhenminimalwert noch nicht erreicht ist.

Der Erfindung liegt die Aufgabe zugrunde, ein Verfahren der eingangs genannten Art bereitzustellen, bei welchem die Förderpumpe einen erweiterten Regelungsbereich bezüglich der Durchflussmenge an Förderflüssigkeit aufweist.

Diese Aufgabe wird bei dem eingangs genannten Verfahren erfindungsgemäß dadurch gelöst, dass ein erster Durchfluss-Regelungsbereich vorgesehen ist, in dem die Förderpumpe kontinuierlich betrieben wird und das Laufrad kontinuierlich drehend angetrieben wird, ein zweiter Durchfluss-Regelungsbereich vorgesehen ist, in dem die Förderpumpe intermittierend betrieben wird und das Laufrad gepulst drehend angetrieben wird, wobei eine Pulsamplitude der Drehung größer ist als eine endliche zweite untere Drehzahl und zwischen Drehzahlpulsen Pausenzeiten mit einer Drehzahl Null oder mindestens näherungsweise Null liegen, und ein dritter Durchfluss-Regelungsbereich vorgesehen ist, in dem die Förderpumpe intermittierend betrieben wird und das Laufrad gepulst drehend angetrieben wird, und eine Pulsamplitude der Drehung bei der zweiten unteren Drehzahl liegt und zwischen Drehzahlpulsen Pausenzeiten mit der Drehzahl Null oder mindestens näherungsweise Null liegen.

Üblicherweise können Förderpumpen nur zwischen einer ersten unteren Drehzahl (minimale Drehzahl) und einer oberen Drehzahl (maximale Drehzahl) betrieben werden oder es ist nicht sinnvoll, die Förderpumpe unterhalb der ersten unteren Drehzahl zu betreiben. Grundsätzlich lässt sich die Drehzahl einer Förderpumpe regeln. Die hydraulische Leistung nimmt mit der dritten Potenz der Drehzahl zu. Bei einem System mit konstantem hydraulischen Widerstand hängt die Durchflussmenge mit der dritten Wurzel von der hydraulischen Leistung ab. Dies bedeutet, dass in einem solchen System sich die Durchflussmenge bei der Leistungssteigerung proportional zur Drehzahl verhält.

Bei der erfindungsgemäßen Lösung ist der erste Durchfluss-Regelungsbereich vorhanden, in dem der Durchfluss kontinuierlich über Einstellung der Drehzahl eingestellt wird.

Wenn ein Betrieb unterhalb der ersten unteren Drehzahl nicht möglich ist oder nicht sinnvoll ist, dann wird über den zweiten Durchfluss-Regelungsbereich auf einen gepulsten Drehzahlbetrieb umgestellt. In dem gepulsten Drehzahlbereich und dabei in dem zweiten Durchfluss-Regelungsbereich wird die Förderpumpe bezüglich der Drehzahl intermittierend betrieben, wobei zwischen benachbarten Drehzahlpulsen Pausenzeiten liegen, in denen die Förderpumpe abgeschaltet ist, d. h. in den Pausenzeiten ist die Drehzahl Null oder mindestens näherungsweise Null.

Insbesondere erfolgt in dem zweiten Durchfluss-Regelungsbereich eine Einstellung der Durchflussmenge über Pulsamplituden.

Der Durchflussmengen-Regelungsbereich wird weiter erweitert durch den dritten Durchfluss-Regelungsbereich, in welchem ebenfalls ein intermittierender Betrieb vorliegt, wobei dann, da die Pulsamplituden eine gewisse untere Grenze (zweite untere Drehzahl) erreicht haben, die Drehzahl nicht weiter absenkbar ist. Es wird dann durch Veränderung der Pulsintervalle (Pulse plus Pausenzeit) die Durchflussmenge eingestellt. Es lassen sich so auch noch kleinere Durchflussmengen einstellen.

Durch die erfindungsgemäße Lösung lässt sich der Durchfluss-Regelungsbereich auch zu kleineren Durchflussmengen hin erweitern. Dies kann für manche Anwendungen, wie beispielsweise bei Solaranlagen oder Frischwassermodulen, sinnvoll oder vorteilhaft sein, um beispielsweise Effizienz oder Komfort zu verbessern.

Das erfindungsgemäße Verfahren lässt sich auch bei Hocheffizienzpumpen durchführen, die über ihren gesamten Drehzahlbereich einen hohen Wirkungsgrad aufweisen. Die entsprechende Hocheffizienzpumpe weist einen elektronisch kommutierten Elektromotor auf, welcher ein Laufrad der Pumpe antreibt.

Die eingangs genannte Aufgabe wird erfindungsgemäß ferner dadurch gelöst, dass ein erster Durchfluss-Regelungsbereich vorgesehen ist, in dem die Förderpumpe kontinuierlich betrieben wird und das Laufrad kontinuierlich drehend angetrieben wird, und ein zweiter Durchfluss-Regelungsbereich vorgesehen ist, in dem die Förderpumpe intermittierend betrieben wird und das Laufrad gepulst drehend angetrieben wird, wobei eine Pulsamplitude der Drehung größer oder gleich als/wie eine endliche zweite untere Drehzahl ist und zwischen Drehzahlpulsen Pausenzeiten mit einer Drehzahl Null oder mindestens näherungsweise Null liegen, und dass beim Übergang von dem ersten Durchfluss-Regelungsbereich zu dem zweiten Durchfluss-Regelungsbereich im zweiten Durchfluss-Regelungsbereich die Drehzahl in der Pulsamplitude auf eine größere Drehzahl angehoben wird, wobei die angehobene Drehzahl insbesondere mindestens 1,5-fach so groß ist wie eine Ausgangsdrehzahl.

Durch das Anheben der Drehzahl wird erreicht, dass der Übergang von dem ersten Durchfluss-Regelungsbereich zu dem zweiten Durchfluss-Regelungsbereich "sanft" ist mit minimierten Volumensprüngen. Im Mittel ist die Durchflussmenge im ersten Durchfluss-Regelungsbereich und dann im zweiten Durchfluss-Regelungsbereich angepasst.

Günstig ist es, wenn ein Drehzahlbereich des ersten Durchfluss-Regelungsbereichs zwischen der oberen Drehzahl und der ersten unteren Drehzahl liegt. Grundsätzlich lässt sich die Förderpumpe in dem ersten Durchfluss-Regelungsbereich auch unter einer für ein Anlaufen der Förderpumpe notwendigen Drehzahl betreiben. Die erste untere Drehzahl kann damit also auch unter einer für das Anlaufen notwendigen Drehzahl liegen. Dadurch wiederum lässt sich für den ersten Durchfluss-Regelungsbereich eine große Variationsbreite bezüglich der Einstellbarkeit der Durchflussmenge erreichen.

Insbesondere wird in dem ersten Durchfluss-Regelungsbereich zur Einstellung der Durchflussmenge die Drehzahl variiert und dabei kontinuierlich variiert, d. h. die Drehzahl ist nicht gepulst. Der lineare Zusammenhang zwischen Drehzahl und Durchflussmenge (bei einem System mit konstantem hydraulischen Widerstand) wird genutzt.

Günstig ist ist, wenn in dem zweiten Durchfluss-Regelungsbereich Pulsintervalle im Wesentlichen zeitlich konstant sind (sie können auch leicht verkürzt werden, um entsprechende Beschleunigungszeiten auszugleichen). Es lässt sich dadurch über die Pulsamplitude die entsprechende Durchflussmenge einstellen.

Insbesondere wird in dem zweiten Durchfluss-Regelungsbereich zur Einstellung der Durchflussmenge die Pulsamplitude variiert.

Es ist ferner günstig, wenn in dem dritten Durchfluss-Regelungsbereich Pulsintervalle zeitlich variiert werden. Zur Einstellung der Durchflussmenge (zu kleineren Durchflussmengen hin) lassen sich insbesondere Pausenzeiten vergrößern.

Insbesondere werden Pausenzeiten variiert, um einen vergrößerten Einstellungsbereich für die Durchflussmenge zu erreichen.

In dem dritten Durchfluss-Regelungsbereich werden zur Einstellung der Durchflussmenge die zeitlichen Längen von Pulsintervallen und insbesondere die zeitliche Länge von Pausenzeiten variiert.

Bei einem ersten Ausführungsbeispiel ist die erste untere Drehzahl eine vorgegebene minimale Drehzahl und die Förderpumpe lässt sich nicht unterhalb der ersten unteren Drehzahl betreiben. Insbesondere entspricht dann die zweite untere Drehzahl der ersten unteren Drehzahl.

Bei einem zweiten Ausführungsbeispiel ist die zweite untere Drehzahl eine Drehzahl, bei welcher die Förderpumpe sicher anläuft. Es wird dadurch sichergestellt, dass im intermittierenden Betrieb die Förderpumpe sicher anläuft. Es ist dabei in dem ersten Durchfluss-Regelungsbereich möglich, die Förderpumpe unterhalb der zweiten unteren Drehzahl zu betreiben. Dadurch lässt sich eine Vergrößerung des einstellbaren Durchflussmengenbereichs erreichen.

Insbesondere ist die einstellbare Durchflussmenge im zweiten Durchfluss-Regelungsbereich kleiner als im ersten Durchfluss-Regelungsbereich und im gegebenenfalls vorhandenen dritten Durchfluss-Regelungsbereich ist die einstellbare Durchflussmenge kleiner als im zweiten Durchfluss-Regelungsbereich.

Es kann vorgesehen sein, dass in dem zweiten Durchfluss-Regelungsbereich zur Durchflussmengenverringerung die Drehzahl in der Pulsamplitude verringert und insbesondere linear verringert wird. Es lässt sich so eine Durchflussmenge zu kleineren Durchflussmengen hin einstellen.

Es ist ferner günstig, wenn in dem dritten Durchfluss-Regelungsbereich eine Länge von Pausenzeiten eingestellt wird, wobei insbesondere zur Durchflussmengenverringerung Pausenzeiten verlängert werden. Dadurch lässt sich auf einfache Weise eine Durchflussmengeneinstellung mit hohem Regelungsbereich erreichen.

Insbesondere ist eine Steuerungs- und/oder Regelungseinrichtung vorgesehen, durch welche über entsprechende Steuersignale an den Elektromotor eine Drehzahl gesteuert und/oder geregelt wird und welche eine Durchflussmenge an Förderflüssigkeit einstellt. Die Steuerungs- und/oder Regelungseinrichtung umfasst dabei insbesondere eine Ansteuerung der Förderpumpe und beispielsweise eine Ansteuerung für einen Elektromotor der Förderpumpe. Durch sie lässt sich auch die Durchflussmenge an Förderflüssigkeit regeln.

Es ist günstigerweise vorgesehen, dass in dem zweiten Durchfluss-Regelungsbereich und/oder in dem dritten Durchfluss-Regelungsbereich, d. h. in dem oder den Regelungsbereichen, in denen die Pumpe zyklisch (intermittierend) betrieben wird, bei einer Veränderung eines Steuersignals an den Elektromotor um einen bestimmten Betrag ein aktueller Zyklus unterbrochen wird. Es wird dann ein aktueller Zyklus abgebrochen, um eine möglichst schnelle Anpassung an die neuen Verhältnisse zu erreichen und die Durchflussmenge möglichst genau einstellen zu können. Beispielsweise erfolgt das Unterbrechen des aktuellen Zyklus, wenn eine entsprechende Signalschwelle bezogen auf die Durchflussmenge um mehr als 5 % nach oben bzw. nach unten abweicht. Es ist dabei möglich, dass die gleiche Schwelle für das Abweichen nach oben als auch nach unten verwendet wird oder unterschiedliche Schwellen für das Abweichen nach oben und für das Abweichen nach unten verwendet werden.

Für eine genaue und schnelle Einstellung der Durchflussmenge ist es günstig, wenn bei einer Veränderung des Steuersignals um einen bestimmten Betrag bei Erhöhung der Durchflussmenge ein neuer Zyklus mit einer Laufphase der Pumpe begonnen wird. Bei der Laufphase liegt die Pumpe oberhalb der entsprechenden minimalen Drehzahl und es erfolgt ein Pumpbetrieb. Es werden dadurch "Wartezeiten" vermieden und es erfolgt eine schnelle Anpassung.

Aus dem gleichen Grund ist es günstig, wenn bei einer Veränderung des Steuersignals um einen bestimmten Betrag bezüglich Erniedrigung der Durchflussmenge ein neuer Zyklus mit einer Pausenzeit begonnen wird. Ein neuer Zyklus wird also mit einem "Nichtbetrieb" der Pumpe begonnen, d. h. die Drehzahl des Laufrads ist Null oder mindestens näherungsweise Null. Dadurch wird eine schnelle Anpassung an eine erniedrigte Durchflussmenge erreicht.

Insbesondere ist die Steuerungs- und/oder Regelungseinrichtung in die Förderpumpe integriert. Beispielsweise ist sie in die Motorschaltung eines Elektromotors der Förderpumpe integriert. Dadurch ergibt sich ein kompakter Aufbau.

Eine Zeitskala des intermittierenden Betriebs ist an eine erforderliche Verweildauer von Förderflüssigkeit in einer Wärmeübertragungseinrichtung im Verhältnis zu einer Zykluszeit angepasst. Wenn Förderflüssigkeit eine Wärmeübertragungseinrichtung durchströmt, dann sollte die Verweildauer nicht zu kurz sein (damit eine effektive Wärmeabgabe bzw. Wärmeaufnahme erfolgen kann). Dadurch gibt es für den intermittierenden Betrieb bestimmte Zeitanforderungen.

Es ist ferner günstig, wenn beim Übergang von dem ersten Durchfluss-Regelungsbereich (mit kontinuierlichem Betrieb) zu dem zweiten Durchfluss-Regelungsbereich (mit intermittierendem Betrieb) über eine Pulsamplitude und/oder Pausenzeiten eine Volumenanpassung durchgeführt wird. Es sollen keine zu großen Volumendifferenzen auftreten, um eine möglichst stetige mittlere Durchflussmenge zu erreichen. Durch eine Anpassung kann erreicht werden, dass zumindest im zeitlichen Mittel ein stetiger Übergang bezüglich der Durchflussmenge vorliegt.

Günstig ist es, wenn die Förderpumpe Förderflüssigkeit durch mindestens eine Wärmeübertragungseinrichtung fördert. Es lässt sich so eine effektive Wärmeabgabe bzw. Wärmeaufnahme erreichen.

Insbesondere ist die mindestens eine Wärmeübertragungseinrichtung ein Wärmeübertrager einer Solaranlage oder eines Frischwassermoduls. Üblicherweise lässt sich der hydraulische Widerstand eines solchen Systems nicht oder nur sehr wenig variieren. Durch das erfindungsgemäße Verfahren lässt sich dann eine solche Solaranlage oder ein solches Frischwassermodul mit hohem Durchflussmengen-Regelungsbereich betreiben, wobei keine erheblichen Wirkungsgradverluste eintreten.

Erfindungsgemäß wird eine Förderpumpe zur Förderung von Flüssigkeiten der eingangs genannten Art bereitgestellt, bei der durch die Steuerungs- und/oder Regelungseinrichtung das erfindungsgemäße Verfahren durchführbar ist bzw. durchgeführt wird.

Diese Förderpumpe weist die im Zusammenhang mit dem erfindungsgemäßen Verfahren erläuterten Vorteile auf.

Weitere vorteilhafte Ausgestaltungen wurden ebenfalls bereits im Zusammenhang mit dem erfindungsgemäßen Verfahren erläutert.

Insbesondere ist die Steuerungs- und/oder Regelungseinrichtung mindestens teilweise in die Förderpumpe und insbesondere in den Elektromotor der Förderpumpe (und dort insbesondere in eine Motorschaltung) integriert. Dadurch ergibt sich ein kompakter Aufbau. Beispielsweise ist derjenige Teil der Steuerungs- und/oder Regelungseinrichtung in die Förderpumpe integriert, welche den intermittierenden Betrieb steuert bzw. regelt.

Die erfindungsgemäße Förderpumpe lässt sich vorteilhafterweise verwenden in einer Heizanlage, in welcher ein hydraulischer Widerstand nicht oder nicht wesentlich einstellbar und/oder variierbar ist. Eine solche Heizanlage ist beispielsweise eine Solaranlage oder umfasst ein Frischwassermodul.

Erfindungsgemäß lässt sich die Förderpumpe auf vorteilhafte Weise verwenden in einer Solaranlage zur Förderung von Förderflüssigkeit zur Wärmeaufnahme durch Solarstrahlung und/oder zur Wärmeabgabe bzw. in einem Frischwassermodul zur Förderung von Förderflüssigkeit durch eine Wärmeübertragungseinrichtung zur Wärmeübertragung an Frischwasser.

Insbesondere wird eine erfindungsgemäße Förderpumpe bei einem Frischwassermodul verwendet, welches eine Wärmeübertragungseinrichtung umfasst, wobei die Förderpumpe an der Wärmeübertragungseinrichtung Frischwasser aufheizt.

Erfindungsgemäß wird auch eine Solaranlage bereitgestellt, welche mindestens einen Solarkollektor und eine erfindungsgemäße Förderpumpe umfasst, wobei die Förderpumpe Förderflüssigkeit durch den mindestens einen Solarkollektor zur Wärmeaufnahme durch Solarstrahlung fördert und/oder Förderflüssigkeit durch eine Wärmeübertragungseinrichtung zur Wärmeabgabe fördert.

Die nachfolgende Beschreibung bevorzugter Ausführungsformen dient im Zusammenhang mit den Zeichnungen der näheren Erläuterung der Erfindung. Es zeigen:
- Figur 1: eine schematische Ansicht einer Heizanlage mit einer Solaranlage und einem Frischwassermodul;
- Figur 2: schematische Durchfluss-Regelungsbereiche für den Betrieb einer Förderpumpe mit dem zeitlichen Verlauf der Drehzahl n;
- Figur 3: schematisch den Zusammenhang zwischen Durchflussmenge A und der Drehzahl n in einem ersten Durchfluss-Regelungsbereich bei einem ersten Ausführungsbeispiel;
- Figur 4: den Zusammenhang zwischen Durchflussmenge A und der Drehzahl bei einem zweiten Ausführungsbeispiel; und
- Figur 5: eine Schnittansicht eines Ausführungsbeispiels einer Förderpumpe.

Ein Ausführungsbeispiel einer Heizanlage, welches in Figur 1 schematisch gezeigt und dort mit 10 bezeichnet ist, ist eine Solaranlage 12 mit mindestens einem Solarkollektor 14. Der Solarkollektor 14 ist an einen Förderkreis 16 gekoppelt. Der Förderkreis 16 weist eine Förderpumpe 18 auf. Die Förderpumpe 18 fördert eine Förderflüssigkeit durch den mindestens einen Solarkollektor 14 zur Wärmeaufnahme durch Solarstrahlung 20. Die Förderflüssigkeit ist beispielsweise ein Thermoöl oder eine Glykol-Wasser-Mischung.

Es ist eine (erste) Wärmeübertragungseinrichtung 22 vorgesehen. Die Wärmeübertragungseinrichtung 22 ist von durch die Förderpumpe 18 geförderter Förderflüssigkeit durchströmt. An ihr wird durch Solarstrahlung 20 aufgenommene Wärme an einen Heizkreis 24 abgegeben. Der Heizkreis 24 umfasst einen Pufferspeicher 26 für Heizwasser. Der Pufferspeicher 26 speichert aufgeheiztes Wasser.

Der Pufferspeicher 26 weist einen Ausgang 32 für den Heizkreis 24 auf. Über den Ausgang 32 lässt sich aufzuheizende Förderflüssigkeit (insbesondere Wasser) aus dem Pufferspeicher 26 auskoppeln. An den Ausgang 32 ist eine Leitung 34 angeschlossen, welche durch die Wärmeübertragungseinrichtung 22 geführt ist. Förderflüssigkeit in der Leitung 34 wird in der Wärmeübertragungseinrichtung 22 aufgeheizt.

Ein Ausgang 36 der Wärmeübertragungseinrichtung 22 im Heizkreis 24 steht mit dem Pufferspeicher 26 über eine Leitung 40 in Verbindung.

Über die Leitung 40 lässt sich aufgeheizte Förderflüssigkeit (insbesondere Wasser) in den Pufferspeicher 26 an einem Eingang 42 einkoppeln.

Der Eingang 42 ist insbesondere bezogen auf die Schwerkraftrichtung oberhalb des Ausgangs 32 angeordnet.

Die Heizanlage 10 weist ein Frischwassermodul 50 auf. Bei diesem Frischwassermodul 50 wird warmes Frischwasser nicht zwischengespeichert, sondern bei Bedarf an einer (zweiten) Wärmeübertragungseinrichtung 52 aufgeheizt. Die Wärmeübertragungseinrichtung 52 ist beispielsweise als Plattenwärmeübertrager ausgebildet.

Die Wärmeübertragungseinrichtung 52 weist einen ersten Eingang 54 auf, über welchen aufzuheizendes Frischwasser in die Wärmeübertragungseinrichtung 52 eingekoppelt wird. Dem ersten Eingang 54 ist ein erster Ausgang 56 zugeordnet, an welchem aufgeheiztes Brauchwasser (Frischwasser bzw. Trinkwasser) auskoppelbar ist und Armaturen zuführbar ist.

Die Wärmeübertragungseinrichtung 52 weist weiterhin einen zweiten Eingang 58 auf, welcher fluidwirksam mit dem Pufferspeicher 26 verbunden ist. Förderflüssigkeit aus dem Pufferspeicher 26 lässt sich dadurch der Wärmeübertragungseinrichtung 52 zuführen und über den zweiten Eingang 58 in diese einkoppeln.

Die Wärmeübertragungseinrichtung 52 hat ferner einen zweiten Ausgang 60, welcher dem zweiten Eingang 58 zugeordnet ist. Förderflüssigkeit vom Pufferspeicher 26 durchströmt die Wärmeübertragungseinrichtung 52 zwischen dem zweiten Eingang 58 und dem zweiten Ausgang 60. Es ist in der Wärmeübertragungseinrichtung 52 eine Wärmeübertragungsstrecke gebildet, durch die Wärme an Brauchwasser, welches von dem ersten Eingang 54 zu dem ersten Ausgang 56 strömt, übertragen wird.

Von dem zweiten Ausgang 60 führt eine Leitung 62 zu dem Pufferspeicher 26.

Zur Förderung von Förderflüssigkeit durch die Wärmeübertragungseinrichtung 52 ist an der Leitung 62 eine Förderpumpe 64 angeordnet. Die Förderpumpe 64 kann dabei auch dem zweiten Eingang 58 vorgeschaltet sein.

Der Förderpumpe 64 und/oder der Förderpumpe 18 ist eine Steuerungs- und/oder Regelungseinrichtung 66 zugeordnet. Diese Steuerungs- und/oder Regelungseinrichtung 66 ist insbesondere in die Förderpumpe 64 bzw. 18 integriert. Sie steuert bzw. regelt den Betrieb der entsprechenden Förderpumpe 64 bzw. 18. Durch sie ist insbesondere auch eine Durchflussmenge A in dem Förderkreis 16 bzw. in einem Förderkreis 68 an dem Frischwassermodul 50 steuerbar bzw. regelbar.

Der Förderkreis 68 ist dabei der Förderkreis von Heizwasser aus dem Pufferspeicher 26 durch die Wärmeübertragungseinrichtung 52 hindurch zwischen dem zweiten Eingang 58 und dem zweiten Ausgang 60 und über die Leitung 62 zurück zu dem Pufferspeicher 26.

Ein Ausführungsbeispiel einer Förderpumpe 18 bzw. 64 (Figur 7) weist einen Elektromotor 70 mit einem Rotor 72 auf. Der Elektromotor 70 umfasst ferner einen Stator 74. Er weist ferner eine Motorschaltung 76 auf. Diese umfasst die Steuerungs- und/oder Regelungseinrichtung 66 vorzugsweise in dem Umfang, welcher den intermittierenden Betrieb der Förderpumpe 18 bzw. 64 steuert bzw. regelt. Ein "Systemteil" der Steuerung bzw. Regelung, welches das Gesamtsystem steuert bzw. regelt, ist vorzugsweise außerhalb der Förderpumpe angeordnet.

Der Rotor 72 ist beispielsweise an einem konvexen Lagerkörper 78 drehbar gelagert. Mit dem Rotor 72 drehfest verbunden ist ein Laufrad 80. Der Rotor 72 weist Permanentmagnete 82 auf.

Der Elektromotor 70 ist elektronisch kommutiert. Dadurch ist die Förderpumpe 18 bzw. 64 eine Hocheffizienzpumpe, welche über den gesamten Drehzahlbereich einen hohen Wirkungsgrad aufweist.

Die Drehzahl n der Förderpumpe 18 bzw. 64 lässt sich in einem relativ breiten Bereich regeln. Die hydraulische Leistung P der entsprechenden Förderpumpe 18 bzw. 64 nimmt mit der dritten Potenz der Drehzahl n zu: $P ∝ {n}^{3}$

Bei einem konstanten hydraulischen System, bei dem sich der hydraulische Widerstand nicht verändert, ist die Durchflussmenge A proportional zur dritten Wurzel der Leistung P: $A ∝ {P}^{1 / 3}$

Dies bedeutet, dass für ein solches konstantes hydraulisches System die Durchflussmenge A mindestens näherungsweise proportional zur Drehzahl ist.

Bei einem ersten Ausführungsbeispiel einer Förderpumpe 18 bzw. 64 ist diese Förderpumpe 18, 64 mit einer Drehzahl n zwischen einer endlichen ersten unteren Drehzahl 84 und einer oberen Drehzahl 86 betreibbar (vgl. Figur 3). Die erste untere Drehzahl 84 ist dabei eine minimale Drehzahl, unter welcher die Förderpumpe 18, 64 nicht betrieben werden kann, d. h. die minimale Drehzahl des Laufrads 80 ist die erste untere Drehzahl 84. Eine größere Drehzahl als die obere Drehzahl 86 ist ebenfalls nicht möglich.

Im Bereich zwischen der ersten unteren Drehzahl 84 und der oberen Drehzahl 86 besteht ein mindestens näherungsweise linearer Zusammenhang zwischen der Durchflussmenge A und der Drehzahl n. In einem kontinuierlichen Betrieb ist durch entsprechende Einstellung der Drehzahl n die Durchflussmenge A regelbar.

Bei einem typischen Ausführungsbeispiel beträgt die erste untere Drehzahl 84 (minimale Drehzahl) 800 U/min und die obere Drehzahl 86 beträgt 3000 U/min. Es lässt sich dadurch bei einem kontinuierlichen Betrieb der Förderpumpe 18 bzw. 64 bei Drehzahlen zwischen der ersten unteren Drehzahl 84 und der oberen Drehzahl 86 eine Variation der Durchflussmenge im Verhältnis 1:3,75 erreichen.

Bei bestimmten Anwendungen ist es sinnvoll oder notwendig, eine größere Variationsbreite für die Durchflussmenge zuzulassen. Zu solchen Anwendungen gehören beispielsweise Solaranlagen (wie die Solaranlage 12) oder Frischwassermodule (wie das Frischwassermodul 50). Es lässt sich dadurch unter anderem die Effizienz und/oder der Komfort verbessern.

Bei dem ersten Ausführungsbeispiel gemäß Figur 3 würde eine Vergrößerung der Variationsbreite in der Durchflussmenge im kontinuierlichen Betrieb eine Absenkung der Drehzahl unter die erste untere Drehzahl 84 benötigen, was nicht möglich ist.

Erfindungsgemäß sind zur Vergrößerung der Durchflussmengenvariation unterschiedliche Durchfluss-Regelungsbereiche vorgesehen.

Grundsätzlich umfasst die Förderpumpe 18 bzw. 64 einen ersten Durchfluss-Regelungsbereich, welcher dem kontinuierlichen Betrieb (vgl. Figur 5) entspricht. Der erste Durchfluss-Regelungsbereich ist der kontinuierliche Betriebsbereich der Förderpumpe 18, 64. In den Figuren 2 bis 4 ist der erste Durchfluss-Regelungsbereich mit dem Bezugszeichen 88 bezeichnet. Das Laufrad 80 wird in dem ersten Durchfluss-Regelungsbereich 88 kontinuierlich angetrieben. Eine Durchflussverringerung erfolgt durch Erniedrigung der Drehzahl n (vgl. Figur 3).

Um kleinere Durchflussmengen A zu erzielen, wird die Förderpumpe 18, 64 intermittierend betrieben. Bei dem ersten Ausführungsbeispiel (Figur 2) schließt sich zu kleineren Durchflussmengen A hin ein zweiter Durchfluss-Regelungsbereich 90 an. In diesem zweiten Durchfluss-Regelungsbereich 90 wird die Förderpumpe 18, 64 bezüglich ihrer Drehzahlen n gepulst betrieben. Die Steuerungs- und/oder Regelungseinrichtung 66 steuert mit Steuersignalen den Elektromotor 70 so an, dass das entsprechende Laufrad 80 gepulst angetrieben wird mit einer Pulsamplitude 92, wobei zwischen benachbarten Pulsen eine Pausenzeit 94 liegt. Entsprechende Pulse 96 sind insbesondere mindestens näherungsweise rechteckförmig. In Pausenzeiten 94 ist die Drehzahl der Förderpumpe 18 bzw. 64 mindestens näherungsweise Null.

Es wird dann die Drehzahl pulsartig erhöht auf eine Pulsamplitude 92, welche größer ist als die zweite untere Drehzahl 100 und beispielsweise mindestens 1,5-fach größer ist.

Bei einer Variante ist die angehobene Drehzahl mindestens näherungsweise zweifach so groß wie die zweite untere Drehzahl 100 (welche der ersten unteren Drehzahl 84 entspricht).

Wenn im zweiten Durchfluss-Regelungsbereich 90 die Durchflussmenge A weiter verringert werden soll, dann wird bei dem ersten Ausführungsbeispiel die Pulsamplitude 92 verringert. Insbesondere ist die Verringerung linear. Dies ist in Figur 3 durch die Linie 102 angedeutet.

Es ist dabei vorgesehen, dass die Pausenzeiten 94 im zweiten Durchfluss-Regelungsbereich 90 konstant gehalten werden oder leicht verkürzt werden. Diese Verkürzung ist in Figur 2 durch die gebrochenen Linien 104 angedeutet. Durch die Verkürzung 104 wird eine Zykluslänge als Abfolge von Puls und Pausenzeit 94 geringfügig verkürzt, weil eine Beschleunigungsphase bei geringerer Enddrehzahl kürzer ausfällt.

Die Verkürzung ist klein gegenüber der Länge eines Pulses und beträgt beispielsweise höchstens 20 % dessen Länge.

Die Steuerungs- und/oder Regelungseinrichtung 66 steuert mit ihren Steuersignalen den Elektromotor 70 an. In dem zweiten Durchfluss-Regelungsbereich 90 kann grundsätzlich eine Änderung der Durchflussmenge bezüglich Durchflusserhöhung oder Durchflussverringerung erfolgen. Erfindungsgemäß ist es vorgesehen, dass, wenn während eines Betriebs in dem zweiten Durchfluss-Regelungsbereich 90 eine solche Änderung erfolgt, der momentane Zyklus unterbrochen wird. Bei einer Vergrößerung der Durchflussmenge, wenn das Steuersignal sich um einen bestimmten Betrag ändert, wird dabei ein neuer Zyklus mit einer Laufphase der Förderpumpe 18 bzw. 64 begonnen, um unter Minimierung der Einstellzeiten den gewünschten höheren Durchfluss zu erhalten.

Bei einer gewünschten Erniedrigung der Durchflussmenge wird nach Unterbrechung des momentanen Zyklus mit einer Pausenzeit begonnen, um hier ebenfalls eine schnelle Anpassung an die gewünschte verringerte Durchflussmenge zu erhalten.

Die Schwelle bezüglich der Änderung des Steuerungssignals nach oben und nach unten kann für beide Änderungsrichtungen gleich sein oder unterschiedlich sein. Bei einem Ausführungsbeispiel beträgt die Schwelle der Änderung 5 %.

Der Betriebsbereich der Förderpumpe 18 bzw. 64 weist einen dritten Durchfluss-Regelungsbereich 106 (Figur 2) auf. Dieser dritte Durchfluss-Regelungsbereich 106 schließt sich an den zweiten Durchfluss-Regelungsbereich 90 an, wobei in dem dritten Durchfluss-Regelungsbereich 106 kleinere Durchflussmengen A einstellbar sind als in dem zweiten Durchfluss-Regelungsbereich 90. Auch im dritten Durchfluss-Regelungsbereich 106 ist der Betrieb der Förderpumpe 18 bzw. 64 intermittierend.

Bei dem ersten Ausführungsbeispiel einer Förderpumpe 18 bzw. 64, bei welchem die erste untere Drehzahl 84 eine minimale Drehzahl ist, wird in dem dritten Durchfluss-Regelungsbereich 106 durch die Steuerungs- und/oder Regelungseinrichtung 66 die Pulsamplitude 92 konstant festgelegt. Sie liegt auf der zweiten unteren Drehzahl 100 (welche der ersten unteren Drehzahl 84 entspricht). In Figur 2 ist dies mit dem Bezugszeichen 107 angedeutet.

In dem dritten Durchfluss-Regelungsbereich 106 werden zeitliche Pulsintervalle eingestellt. Die Pulsintervalle setzen sich zusammen aus zeitlicher Pulslänge und Pausenlänge. In dem dritten Durchfluss-Regelungsbereich 106 wird die Durchflussmenge A über die zeitliche Einstellung von Pulsintervallen und insbesondere von Pausenzeiten 94 eingestellt. In Figur 2 sind zwei unterschiedliche Pausenzeiten T_{Pause}⁽¹⁾ und T_{Pause}⁽²⁾ gezeigt. Je größer die Pausenzeit, desto kleiner lässt sich die Durchflussmenge einstellen.

Beim Übergang von dem ersten Durchfluss-Regelungsbereich 88 (kontinuierlicher Betrieb) zu dem zweiten Durchfluss-Regelungsbereich 90 (intermittierender Betrieb) wird eine Volumenanpassung durchgeführt, so dass eine möglichst kleine Volumendifferenz entsteht und ein "transparenter" Übergang für eine Steuerung bzw. Regelung erfolgt. Durch Anheben der Pulsamplitude 92 über die zweite untere Drehzahl 100 und insbesondere auf das mindestens 1,5-fache ergibt sich diese Anpassung. Die Anpassung erfolgt insbesondere derart, dass der zeitlich gemittelte Durchfluss im kontinuierlichen Betrieb (im ersten Durchfluss-Regelungsbereich 88) und bezüglich der Durchflussmenge oberen Ende im zweiten Durchfluss-Regelungsbereich 90 mindestens näherungsweise gleich ist.

Die absoluten Zeiten T_{Puls} und auch die Pausenzeiten sind angepasst an eine Verweildauer für Förderflüssigkeit insbesondere in einer Wärmeübertragungseinrichtung 22 bzw. 52. Eine Zeitspanne eines intermittierenden Zyklus in dem zweiten Durchfluss-Regelungsbereich 90 und dem dritten Durchfluss-Regelungsbereich 106 orientiert sich an den Erfordernissen des entsprechenden Systems.

Wenn beispielsweise bei dem Frischwassermodul 50 die Wärmeübertragungseinrichtung 52 als Plattenwärmeübertrager ausgebildet ist, dann ist ein Inhalt an Förderflüssigkeit (Wasser) von einem Liter pro Seite typisch. Wenn die Maximalleistung eines solchen Systems 40 Liter pro Minute beträgt, dann beträgt die Leistung bei der ersten unteren Drehzahl 84 10,7 l/min für die oben genannten typischen minimalen und maximalen Drehzahlen (40/3,75 l/min). Es ergibt sich dadurch eine Verweildauer von Frischwasser in der Wärmeübertragungseinrichtung 52 von ca. 6 Sekunden.

Bei einem zweiten Ausführungsbeispiel einer Förderpumpe 18 bzw. 64 weist diese eine erste untere Drehzahl 108 auf, welche keine minimale Drehzahl ist. Die Förderpumpe 18, 64 lässt sich auch noch unterhalb dieser ersten unteren Drehzahl 108 (Figur 4) betreiben. Es lässt sich jedoch nicht sicherstellen, dass die Förderpumpe 18, 64 dann noch sicher anläuft. Jedoch ist bei einer Drehzahl S (vgl. Figur 4) sichergestellt, dass die Förderpumpe 18 bzw. 64 sicher anläuft und beschleunigt. Diese Drehzahl S stellt eine zweite untere Drehzahl 110 dar, bei welcher sichergestellt ist, dass die Förderpumpe 18, 64 anläuft.

Bei dieser zweiten Ausführungsform wird die Förderpumpe 18, 64 so betrieben (Figur 2), dass von dem ersten Durchfluss-Regelungsbereich 88 (kontinuierlicher Bereich) zu dem zweiten Durchfluss-Regelungsbereich 90 bei Erreichen der ersten unteren Drehzahl 108 übergegangen wird. Es wird dann im intermittierenden Betrieb durch die Steuerungs- und/oder Regelungseinrichtung 66 auf eine Drehzahl angehoben, welche oberhalb der zweiten unteren Drehzahl 110 liegt. Es ist dadurch ein sicherer Anlauf gegeben.

Grundsätzlich erfolgt dann eine Pulsung wie oben beschrieben. Die Pulsamplitude 92 liegt im zweiten Durchfluss-Regelungsbereich 90 oberhalb der zweiten unteren Drehzahl 110. Eine Durchflusseinstellung erfolgt über die Pulsamplitude.

In dem dritten Durchfluss-Regelungsbereich 106 wird die Pulsamplitude 92 konstant gehalten. Die Pulsamplitude wird dabei bei der zweiten unteren Drehzahl 110 konstant gehalten, um ein sicheres Anlaufen des Laufrads nach einer Pausenzeit zu ermöglichen.

Erfindungsgemäß wird durch den intermittierenden Betrieb mit dem zweiten Durchfluss-Regelungsbereich 90 und dem dritten Durchfluss-Regelungsbereich 106 die Variationsbreite zu kleineren Durchflussmengen A hin erweitert.

Diese Erweiterung der Regelungsmöglichkeiten bezüglich der Durchflussmenge A ist dabei an einer Hocheffizienzpumpe mit elektronisch kommutiertem Elektromotor 70 durchführbar, bei der der Wirkungsgrad über alle Drehzahlen mindestens näherungsweise (beispielsweise mit einer Variationsbreite von höchstens 20 %) gleich bleibt.

Die erfindungsgemäße Lösung ist insbesondere geeignet für Systeme mit konstantem hydraulischen Widerstand. Insbesondere wird eine entsprechend betriebene Förderpumpe 18, 64 im Zusammenhang mit einer Solaranlage 12 bzw. einem Frischwassermodul 50 eingesetzt.

### Bezugszeichenliste

- 10: Heizanlage
- 12: Solaranlage
- 14: Solarkollektor
- 16: Förderkreis
- 18: Förderpumpe
- 20: Solarstrahlung
- 22: Wärmeübertragungseinrichtung
- 24: Heizkreis
- 26: Pufferspeicher
- 32: Ausgang
- 34: Leitung
- 36: Ausgang
- 40: Leitung
- 42: Eingang
- 48: Pufferspeicher
- 50: Frischwassermodul
- 52: Wärmeübertragungseinrichtung
- 54: erster Eingang
- 56: erster Ausgang
- 58: zweiter Eingang
- 60: zweiter Ausgang
- 62: Leitung
- 64: Förderpumpe
- 66: Steuerungs- und/oder Regelungseinrichtung
- 68: Förderkreis
- 70: Elektromotor
- 72: Rotor
- 74: Stator
- 76: Motorschaltung
- 78: Lagerkörper
- 80: Laufrad
- 82: Permanentmagnet
- 84: erste untere Drehzahl
- 86: obere Drehzahl
- 88: erster Durchfluss-Regelungsbereich
- 90: zweiter Durchfluss-Regelungsbereich
- 92: Pulsamplitude
- 94: Pausenzeit
- 96: Pulse
- 100: zweite untere Drehzahl
- 102: Linie
- 104: "Verkürzung"
- 106: dritter Durchfluss-Regelungsbereich
- 107: "konstante Pulsamplitude"
- 108: erste untere Drehzahl
- 110: zweite untere Drehzahl

## Patentansprüche

1. Verfahren zum Betreiben einer Förderflüssigkeit fördernden Förderpumpe (18; 64), welche ein Laufrad (80) und einen elektronisch kommutierten Elektromotor (70) für den Drehantrieb des Laufrads (80) aufweist, wobei die Förderpumpe in einem Drehzahlbereich des Laufrads (80) zwischen einer oberen Drehzahl (86) und einer endlichen ersten unteren Drehzahl (84; 108) betreibbar ist, umfassend:
- einen ersten Durchfluss-Regelungsbereich (88), in dem die Förderpumpe (18; 64) kontinuierlich betrieben wird und das Laufrad (80) kontinuierlich drehend angetrieben wird;
- einen zweiten Durchfluss-Regelungsbereich (90), in dem die Förderpumpe (18; 64) intermittierend betrieben wird und das Laufrad (80) gepulst drehend angetrieben wird, wobei eine Pulsamplitude (92) der Drehung größer ist als eine endliche zweite untere Drehzahl (100; 110) und zwischen Drehzahlpulsen Pausenzeiten (94) mit einer Drehzahl (n) Null oder mindestens näherungsweise Null liegen;
- einen dritten Durchfluss-Regelungsbereich (106), in dem die Förderpumpe (18; 64) intermittierend betrieben wird und das Laufrad (80) gepulst drehend angetrieben wird, wobei eine Pulsamplitude der Drehung bei der zweiten unteren Drehzahl (100; 110) liegt und zwischen Drehzahlpulsen Pausenzeiten mit der Drehzahl Null oder mindestens näherungsweise Null liegen.

2. Verfahren nach Anspruch 1, **dadurch gekennzeichnet, dass** beim Übergang von dem ersten Durchfluss-Regelungsbereich (88) zu dem zweiten Durchfluss-Regelungsbereich (90) im zweiten Durchfluss-Regelungsbereich (90) die Drehzahl in der Pulsamplitude (92) auf eine größere Drehzahl angehoben wird, wobei die angehobene Drehzahl insbesondere mindestens 1,5-fach so groß ist wie die Drehzahl im ersten Durchfluss-Regelungsbereich (88) am Übergang zu dem zweiten Durchfluss-Regelungsbereich (90).

3. Verfahren zum Betreiben einer Förderflüssigkeit fördernden Förderpumpe (18; 64), welche ein Laufrad (80) und einen elektronisch kommutierten Elektromotor (70) für den Drehantrieb des Laufrads (80) aufweist, wobei die Förderpumpe in einem Drehzahlbereich des Laufrads (80) zwischen einer oberen Drehzahl (86) und einer endlichen ersten unteren Drehzahl (84; 108) betreibbar ist, umfassend:
- einen ersten Durchfluss-Regelungsbereich (88), in dem die Förderpumpe (18; 64) kontinuierlich betrieben wird und das Laufrad (80) kontinuierlich drehend angetrieben wird;
- einen zweiten Durchfluss-Regelungsbereich (90), in dem die Förderpumpe (18; 64) intermittierend betrieben wird und das Laufrad (80) gepulst drehend angetrieben wird, wobei eine Pulsamplitude (92) der Drehung größer oder gleich ist als/wie eine endliche zweite untere Drehzahl (100; 110) und zwischen Drehzahlpulsen Pausenzeiten (94) mit einer Drehzahl (n) Null oder mindestens näherungsweise Null liegen;
**dadurch gekennzeichnet, dass** beim Übergang von dem ersten Durchfluss-Regelungsbereich (88) zu dem zweiten Durchfluss-Regelungsbereich (90) im zweiten Durchfluss-Regelungsbereich (90) die Drehzahl in der Pulsamplitude (92) auf eine größere Drehzahl angehoben wird, wobei die angehobene Drehzahl insbesondere mindestens 1,5-fach so groß ist wie die Drehzahl im ersten Durchfluss-Regelungsbereich (88) am Übergang zu dem zweiten Durchfluss-Regelungsbereich (90).

4. Verfahren nach einem der vorangehenden Ansprüche, **dadurch gekennzeichnet, dass** ein Drehzahlbereich des ersten Durchfluss-Regelungsbereichs (88) zwischen der oberen Drehzahl (86) und der ersten unteren Drehzahl (84; 108) liegt.

5. Verfahren nach einem der vorangehenden Ansprüche, **dadurch gekennzeichnet, dass** in dem ersten Durchfluss-Regelungsbereich (88) zur Einstellung der Durchflussmenge (A) die Drehzahl (n) variiert wird und/oder dass in dem zweiten Durchfluss-Regelungsbereich (90) Pulsintervalle im Wesentlichen zeitlich konstant sind und/oder dass in dem zweiten Durchfluss-Regelungsbereich (90) zur Einstellung der Durchflussmenge (A) die Pulsamplitude (92) variiert wird.

6. Verfahren nach einem der vorangehenden Ansprüche, **dadurch gekennzeichnet, dass** in dem dritten Durchfluss-Regelungsbereich (106) Pulsintervalle zeitlich variiert werden, und insbesondere, dass Pausenzeiten (94) variiert werden, und insbesondere, dass in dem dritten Durchfluss-Regelungsbereich (106) zur Einstellung der Durchflussmenge (A) die zeitliche Länge von Pulsintervallen und insbesondere von Pausenzeiten (94) variiert werden.

7. Verfahren nach einem der vorangehenden Ansprüche, **dadurch gekennzeichnet, dass** die zweite untere Drehzahl (100; 110) größer oder gleich ist als/wie die erste untere Drehzahl (84; 108).

8. Verfahren nach einem der vorangehenden Ansprüche, **dadurch gekennzeichnet, dass** die erste untere Drehzahl (84) eine vorgegebene minimale Drehzahl der Förderpumpe (18; 64) ist und insbesondere die zweite untere Drehzahl (100) der ersten unteren Drehzahl (84) entspricht.

9. Verfahren nach einem der Ansprüche 1 bis 7, **dadurch gekennzeichnet, dass** die zweite untere Drehzahl (110) eine Drehzahl (n) ist, bei welcher die Förderpumpe (18; 64) sicher anläuft.

10. Verfahren nach einem der vorangehenden Ansprüche, **dadurch gekennzeichnet, dass** in dem zweiten Durchfluss-Regelungsbereich (90) die einstellbare Durchflussmenge (A) kleiner ist als im ersten Durchfluss-Regelungsbereich (88), und gegebenenfalls im dritten Durchfluss-Regelungsbereich (106) einstellbare Durchflussmenge (A) kleiner ist als im zweiten Durchfluss-Regelungsbereich (90) und/oder dass in dem zweiten Durchfluss-Regelungsbereich (90) zur Durchflussmengenverringerung die Drehzahl (n) in der Pulsamplitude (92) verringert und insbesondere linear verringert wird und/oder dass in dem dritten Durchfluss-Regelungsbereich (106) eine Länge von Pausenzeiten (T_{Pause}) eingestellt wird, wobei insbesondere zur Durchflussmengenverringerung Pausenzeiten verlängert werden.

11. Verfahren nach einem der vorangehenden Ansprüche, **gekennzeichnet durch** eine Steuerungs- und/oder Regelungseinrichtung (66), durch welche eine Drehzahl (n) gesteuert und/oder geregelt wird und welche eine Durchflussmenge (A) an Förderflüssigkeit einstellt, und insbesondere, dass in dem zweiten Durchfluss-Regelungsbereich (90) und/oder dem dritten Durchfluss-Regelungsbereich (106) bei einer Veränderung eines Steuersignals der Steuerungs- und/oder Regelungseinrichtung (66) um einen bestimmten Betrag ein aktueller Zyklus unterbrochen wird, und insbesondere, dass bei einer Veränderung des Steuersignals um einen bestimmten Betrag bezüglich einer Erhöhung der Durchflussmenge (A) ein neuer Zyklus mit einer Laufphase der Förderpumpe (18; 64) begonnen wird, und insbesondere, dass bei einer Veränderung des Steuersignals um einen bestimmten Betrag bezüglich Erniedrigung der Durchflussmenge (A) ein neuer Zyklus mit einer Pausenzeit begonnen wird, und insbesondere, dass die Steuerungs- und/oder Regelungseinrichtung (66) mindestens teilweise in die Förderpumpe (18; 64) integriert ist.

12. Verfahren nach einem der vorangehenden Ansprüche, **dadurch gekennzeichnet, dass** beim Übergang von dem ersten Durchfluss-Regelungsbereich (88) zu dem zweiten Durchfluss-Regelungsbereich (90) über eine Pulsamplitude (92) und/oder Pausenzeiten (94) eine Volumenanpassung durchgeführt wird.

13. Förderpumpe zur Förderung von Flüssigkeit, mit einer Steuerungs- und/oder Regelungseinrichtung (66), welche einen Elektromotor (70) ansteuert, wobei durch die Steuerungs- und/oder Regelungseinrichtung (66) eine Durchflussmenge (A) an Förderflüssigkeit einstellbar ist und die Steuerungs- und/oder Regelungseinrichtung (66) das Verfahren gemäß einem der vorangehenden Ansprüche durchführt.

14. Verwendung der Förderpumpe nach Anspruch 13 zur Förderung von Förderflüssigkeit in einer Heizanlage (10), in welcher ein hydraulischer Widerstand nicht oder nicht wesentlich einstellbar und/oder variierbar ist oder Verwendung der Förderpumpe nach Anspruch 13 in einer Solaranlage (12) zur Förderung von Förderflüssigkeit zur Wärmeaufnahme durch Solarstrahlung (20) und/oder zur Wärmeabgabe oder Verwendung der Förderpumpe nach Anspruch 13 in einem Frischwassermodul (50) zur Förderung von Förderflüssigkeit durch eine Wärmeübertragungseinrichtung (52) zur Wärmeübertragung an Frischwasser.

15. Frischwassermodul, umfassend eine Wärmeübertragungseinrichtung und eine Förderpumpe (64) nach Anspruch 13, wobei die Förderpumpe (64) an der Wärmeübertragungseinrichtung (52) Frischwasser aufheizt.

16. Solaranlage, umfassend mindestens einen Solarkollektor (14) und eine Förderpumpe (18) nach Anspruch 13, wobei die Förderpumpe (18) Förderflüssigkeit durch den mindestens einen Solarkollektor (14) zur Wärmeaufnahme durch Solarstrahlung fördert und/oder Förderflüssigkeit durch eine Wärmeübertragungseinrichtung (22) zur Wärmeabgabe fördert.

## Claims

1. Method for operating a delivery pump (18; 64) delivering a delivery liquid, which has a impeller (80) and an electronically commutated electric motor (70) for the rotational drive of the impeller (80), wherein the delivery pump is operable in a rotational speed range of the impeller (80) between an upper rotational speed (86) and a final first lower rotational speed (84; 108), comprising:
- a first flow regulation range (88), in which the delivery pump (18; 64) is operated continually and the impeller (80) is driven in a continually rotating manner;
- a second flow regulation range (90), in which the delivery pump (18; 64) is operated intermittently and the impeller (80) is driven in a pulsed rotating manner, wherein a pulse amplitude (92) of the rotation is greater than a final second lower rotational speed (100; 110) and pause times (94) with a rotational speed (n) of zero or at least approximately zero are between rotational speed pulses.
- a third flow regulation range (106), in which the delivery pump (18; 64) is operated intermittently and the impeller (80) is driven in a pulsed rotating manner, wherein a pulse amplitude of the rotation is at the second lower rotational speed (100; 110) and pause times with the rotational speed of zero or at least approximately zero are between rotational speed pulses.

2. Method according to claim 1, **characterised in that** in the case of the transition from the first flow regulation range (88) to the second flow regulation range (90) in the second flow regulation range (90), the rotational speed in the pulse amplitude (92) is raised to a greater rotational speed, wherein the raised rotational speed is in particular at least 1.5 times as great as the rotational speed in the first flow regulation range (88) at the transition to the second flow regulation range (90).

3. Method for operating a delivery pump (18; 64) delivering delivery liquid, which has an impeller (80) and an electronically commutated electric motor (70) for the rotational drive of the impeller (80), wherein the delivery pump is operable in a rotational speed range of the impeller (80) between an upper rotational speed (86) and a final first lower rotational speed (84; 108), comprising:
- a first flow regulation range (88), in which the delivery pump (18; 64) is operated continually and the impeller (80) is driven in a continually rotating manner;
- a second flow regulation range (90), in which the delivery pump (18; 64) is operated intermittently and the impeller (80) is driven in a pulsed rotating manner, wherein a pulse amplitude (92) of the rotation is greater than or equal to a final second lower rotational speed (100; 110) and pause times (94) with a rotational speed (n) of zero or at least approximately zero are between rotational speed pulses;
**characterised in that** in the case of the transition from the first flow regulation range (88) to the second flow regulation range (90) in the second flow regulation range (90), the rotational speed in the pulse amplitude (92) is raised to a greater rotational speed, wherein the raised rotational speed is in particular at least 1.5 times as great as the rotational speed in the first flow regulation range (88) at the transition to the second flow regulation range (90).

4. Method according to any one of the preceding claims, **characterised in that** a rotational speed range of the first flow regulation range (88) is between the upper rotational speed (86) and the first lower rotational speed (84; 108).

5. Method according to any one of the preceding claims, **characterised in that** in the first flow regulation range (88) the rotational speed (n) is varied to set the flow volume (A) and/or **in that** in the second flow regulation range (90) pulse intervals are substantially temporally constant and/or **in that** in the second flow regulation range (90), the pulse amplitude (92) is varied to set the flow volume (A).

6. Method according to any one of the preceding claims, **characterised in that** in the third flow regulation range (106), pulse intervals are temporally varied, and in particular **in that** pause times (94) are varied and in particular **in that** in the third flow regulation range (106) the temporal length of pulse intervals and in particular of pause times (94) are varied to set the flow volume (A).

7. Method according to any one of the preceding claims, **characterised in that** the second lower rotational speed (100;110) is greater than or equal to the first lower rotational speed (84; 108).

8. Method according to any one of the preceding claims, **characterised in that** the first lower rotational speed (84) is a predefined minimum rotational speed of the delivery pump (18; 64) and in particular the second lower rotational speed (100) corresponds to the first lower rotational speed (84).

9. Method according to any one of claims 1 to 7, **characterised in that** the second lower rotational speed (110) is a rotational speed (n) at which the delivery pump (18; 64) safely starts.

10. Method according to any one of the preceding claims, **characterised in that** in the second flow regulation range (90), the settable flow volume (A) is smaller than in the first flow regulation range (88) and possibly in the third flow regulation range (106) the settable flow volume (A) is smaller than in the second flow regulation range (90) and/or **in that** in the second flow regulation range (90) the rotational speed (n) is reduced in the pulse amplitude (92) for flow volume reduction and in particular it is linearly reduced and/or **in that** in the third flow regulation range (106), a length of pause times (Tₚₐᵤₛₑ) is set, wherein in particular pause times are increased for flow volume reduction.

11. Method according to any one of the preceding claims, **characterised by** a control and/or regulation device (66), by which a rotational speed (n) is controlled and/or regulated and which sets a flow volume (A) of delivery liquid and in particular in that in the second flow regulation range (90) and/or the third flow regulation range (106) in the case of a change of a control signal of the control and/or regulation device (66) by a certain amount, a current cycle is interrupted and in particular in that in the case of a change of the control signal by a certain amount in relation to an increase of the flow volume (A), a new cycle is started with a running phase of the delivery pump (18; 64) and in particular in that in the case of a change of the control signal by a certain amount in relation to the reduction of the flow volume (A), a new cycle is started with a pause time and in particular in that the control and/or regulation device (66) is integrated at least partially in the delivery pump (18; 64).

12. Method according to any one of the preceding claims, **characterised in that** in the case of the transition from the first flow regulation range (88) to the second flow regulation range (90), a volume adaptation is carried out via a pulse amplitude (92) and/or pause times (94).

13. Delivery pump for delivering a liquid, with a control and/or regulation device (66), which actuates an electric motor (70), wherein a flow volume (A) of delivery liquid is settable by the control and/or regulation device (66) and the control and/or regulation device (66) carries out the method according to any one of the preceding claims.

14. Use of the delivery pump according to claim 13 for delivering a delivery liquid in a heating system (10), in which a hydraulic resistance is not or not substantially settable and/or variable or use of the delivery pump according to claim 13 in a solar system (12) for delivering delivery liquid for heat absorption by solar radiation (20) and/or for heat dissipation or use of the delivery pump according to claim 13 in a freshwater module (50) for delivering delivery liquid through a heat transfer device (52) for heat transfer to freshwater.

15. Freshwater module, comprising a heat transfer device and a delivery pump (64) according to claim 13, wherein the delivery pump (64) heats freshwater at the heat transfer device (52).

16. Solar system, comprising at least one solar collector (14) and a delivery pump (18) according to claim 13, wherein the delivery pump (18) delivers delivery liquid through the at least one solar collector (14) for heat absorption by solar radiation and/or delivers delivery liquid through a heat transfer device (22) for heat dissipation.

## Revendications

1. Procédé pour faire fonctionner une pompe de circulation (18 ; 64) qui transporte un liquide en circulation, laquelle possède un rotor (80) et un moteur électrique (70) à commutation électronique pour l'entraînement en rotation du rotor (80), la pompe de circulation pouvant fonctionner dans une plage de vitesses de rotation du rotor (80) entre une vitesse de rotation haute (86) et une première vitesse de rotation basse finale (84 ; 108), comprenant :
- une première plage de régulation du débit (88), dans laquelle la pompe de circulation (18 ; 64) fonctionne continuellement et le rotor (80) est continuellement entraîné en rotation ;
- une deuxième plage de régulation du débit (90), dans laquelle la pompe de circulation (18 ; 64) fonctionne par intermittence et le rotor (80) est entraîné en rotation de manière pulsée, une amplitude d'impulsion (92) de la rotation étant supérieure à une deuxième vitesse de rotation basse finale (100 ; 110) et des temps de pause (94) avec une vitesse de rotation (n) nulle ou au moins approximativement nulle étant compris entre les impulsions de vitesse de rotation ;
- une troisième plage de régulation du débit (106), dans laquelle la pompe de circulation (18 ; 64) fonctionne par intermittence et le rotor (80) est entraîné en rotation de manière pulsée, une amplitude d'impulsion de la rotation se trouvant au niveau de la deuxième vitesse de rotation basse (100 ; 110) et des temps de pause avec la vitesse de rotation nulle ou au moins approximativement nulle étant compris entre les impulsions de vitesse de rotation.

2. Procédé selon la revendication 1, **caractérisé en ce que** lors de la transition de la première plage de régulation du débit (88) à la deuxième plage de régulation du débit (90), dans la deuxième plage de régulation du débit (90), la vitesse de rotation dans l'amplitude d'impulsion (92) est relevée à une vitesse de rotation plus élevée, la vitesse de rotation relevée étant notamment au moins 1,5 fois égale à la vitesse de rotation dans la première plage de régulation du débit (88) au niveau de la transition vers la deuxième plage de régulation du débit (90).

3. Procédé pour faire fonctionner une pompe de circulation (18 ; 64) qui transporte un liquide en circulation, laquelle possède un rotor (80) et un moteur électrique (70) à commutation électronique pour l'entraînement en rotation du rotor (80), la pompe de circulation pouvant fonctionner dans une plage de vitesses de rotation du rotor (80) entre une vitesse de rotation haute (86) et une première vitesse de rotation basse finale (84 ; 108), comprenant :
- une première plage de régulation du débit (88), dans laquelle la pompe de circulation (18 ; 64) fonctionne continuellement et le rotor (80) est continuellement entraîné en rotation ;
- une deuxième plage de régulation du débit (90), dans laquelle la pompe de circulation (18 ; 64) fonctionne par intermittence et le rotor (80) est entraîné en rotation de manière pulsée, une amplitude d'impulsion (92) de la rotation étant égale ou supérieure à une deuxième vitesse de rotation basse finale (100 ; 110) et des temps de pause (94) avec une vitesse de rotation (n) nulle ou au moins approximativement nulle étant compris entre les impulsions de vitesse de rotation ;
**caractérisé en ce que** lors de la transition de la première plage de régulation du débit (88) à la deuxième plage de régulation du débit (90), dans la deuxième plage de régulation du débit (90), la vitesse de rotation dans l'amplitude d'impulsion (92) est relevée à une vitesse de rotation plus élevée, la vitesse de rotation relevée étant notamment au moins 1,5 fois égale à la vitesse de rotation dans la première plage de régulation du débit (88) au niveau de la transition vers la deuxième plage de régulation du débit (90).

4. Procédé selon l'une des revendications précédentes, **caractérisé en ce qu'**une plage de vitesses de rotation de la première plage de régulation du débit (88) est comprise entre la vitesse de rotation haute (86) et la première vitesse de rotation basse (84 ; 108) .

5. Procédé selon l'une des revendications précédentes, **caractérisé en ce que** dans la première plage de régulation du débit (88), la vitesse de rotation (n) est mise à varier pour le réglage du débit volumique (A) et/ou **en ce que** dans la deuxième plage de régulation du débit (90), les intervalles d'impulsions sont sensiblement constantes dans le temps et/ou **en ce que** dans la deuxième plage de régulation du débit (90), l'amplitude d'impulsion est mise à varier pour le réglage du débit volumique (A).

6. Procédé selon l'une des revendications précédentes, **caractérisé en ce que** dans la troisième plage de régulation du débit (106), les intervalles d'impulsions sont mis à varier dans le temps et notamment **en ce que** les temps de pauses (94) sont mis à varier, et notamment **en ce que** dans la troisième plage de régulation du débit (106), la durée des intervalles d'impulsions et notamment des temps de pause est mise à varier pour le réglage du débit volumique (A).

7. Procédé selon l'une des revendications précédentes, **caractérisé en ce que** la deuxième vitesse de rotation basse (100 ; 110) est égale ou supérieure à la première vitesse de rotation basse (84 ; 108).

8. Procédé selon l'une des revendications précédentes, **caractérisé en ce que** la première vitesse de rotation basse (84) est une vitesse de rotation minimale prédéfinie de la pompe de circulation (18 ; 64) et notamment la deuxième vitesse de rotation basse (100) correspond à la première vitesse de rotation basse (84).

9. Procédé selon l'une des revendications 1 à 7, **caractérisé en ce que** la deuxième vitesse de rotation basse (110) est une vitesse de rotation (n) à laquelle la pompe de circulation (18 ; 64) démarre avec certitude.

10. Procédé selon l'une des revendications précédentes, **caractérisé en ce que** dans la deuxième plage de régulation du débit (90), le débit réglable (A) est inférieur à celui dans la première plage de régulation du débit (88) et, le cas échéant, le débit réglable (A) dans la troisième plage de régulation du débit (106) est inférieure à celui dans la deuxième plage de régulation du débit (90) et/ou **en ce que** dans la deuxième plage de régulation du débit (90), la vitesse de rotation (n) dans l'amplitude d'impulsions (92) est réduite, et notamment réduite linéairement en vue de réduire le débit volumique et/ou **en ce que** dans la troisième plage de régulation du débit (106), une durée des temps de pause (T_{Pause}) est réglée, les temps de pause étant notamment prolongés en vue de réduire le débit volumique.

11. Procédé selon l'une des revendications précédentes, **caractérisé par** un dispositif de commande et/ou de régulation (66) par lequel une vitesse de rotation (n) est commandée et/ou régulée et lequel règle un débit volumique (A) de liquide en circulation, et notamment en ce que dans la deuxième plage de régulation du débit (90) et/ou la troisième plage de régulation du débit (106), un cycle actuel est interrompu lors d'une modification d'un signal de commande du dispositif de commande et/ou de régulation (66) d'une valeur donnée, et notamment en ce que lors d'une modification du signal de commande d'une valeur donnée dans le sens d'une augmentation du débit volumique (A), un nouveau cycle commence avec une phase de fonctionnement de la pompe de circulation (18 ; 64), et notamment en ce que le dispositif de commande et/ou de régulation (66) est au moins partiellement intégré dans la pompe de circulation (18 ; 64).

12. Procédé selon l'une des revendications précédentes, **caractérisé en ce que** lors de la transition de la première plage de régulation du débit (88) à la deuxième plage de régulation du débit (90), une adaptation du volume est effectuée par le biais d'une amplitude d'impulsions (92) et/ou de temps de pause (94).

13. Pompe de circulation destinée à transporter un liquide, comprenant un dispositif de commande et/ou de régulation (66) qui commande un moteur électrique (70), un débit volumique (A) de liquide en circulation pouvant être réglé par le dispositif de commande et/ou de régulation (66) et le dispositif de commande et/ou de régulation (66) mettant en oeuvre le procédé selon l'une des revendications précédentes.

14. Utilisation de la pompe de circulation selon la revendication 13 pour le transport d'un liquide en circulation dans une installation de chauffage (10), dans laquelle une résistance hydraulique n'est pas ou pas sensiblement réglable et/ou variable, ou utilisation de la pompe de circulation selon la revendication 13 dans une installation solaire (12) pour le transport d'un liquide en circulation servant à l'absorption de chaleur par le rayonnement solaire (20) et/ou à l'émission de chaleur ou utilisation de la pompe de circulation selon la revendication 13 dans un module à eau fraîche (50) pour le transport d'un liquide en circulation à travers un dispositif de transfert de chaleur (52) en vue du transfert de chaleur à l'eau fraîche.

15. Module à eau fraîche, comprenant un dispositif de transfert de chaleur et une pompe de circulation (64) selon la revendication 13, la pompe de circulation (64) chauffant l'eau fraîche au niveau du dispositif de transfert de chaleur (52).

16. Installation solaire, comprenant au moins un collecteur solaire (14) et une pompe de circulation (18) selon la revendication 13, la pompe de circulation (18) transportant un liquide en circulation à travers l'au moins un collecteur solaire (14) en vue de l'absorption de chaleur par le rayonnement solaire et/ou transportant le liquide en circulation à travers un dispositif de transfert de chaleur (22) en vue de l'émission de chaleur.
